# EUROPÄISCHE PATENTSCHRIFT

(11) **EP 0 971 329 B1**
(45) Veröffentlichungstag und Bekanntmachung des Hinweises auf die Patenterteilung: **05.03.2003**
(21) Anmeldenummer: 99112527.9
(22) Anmeldetag: 01.07.1999
(51) Int. Cl.: G08B 29/14

(54) **Vorrichtung zur Überprüfung der Funktion von Streulichtrauchmeldern**
Device for testing smoke detectors of the light diffusion type
Dispositif permettant de vérifier des détecteurs de fumée du type à diffusion optique

(30) Priorität: 10.07.1998 EP 98112822; 23.04.1999 CH 75799
(43) Veröffentlichungstag der Anmeldung: 12.01.2000
(73) Patentinhaber: Siemens Building Technologies AG, 8034 Zürich (CH)
(72) Erfinder: Grimm, Max, 8618 Oetwil am See (CH); Wälti, Hansjürg, 8708 Männedorf (CH)
(74) Vertreter: Dittrich, Horst, Dr.

(56) Entgegenhaltungen:
- EP-A- 0 910 055
- WO-A-89/06412
- WO-A-94/18653
- FR-A- 2 369 746

## Beschreibung

Die vorliegende Erfindung betrifft eine Vorrichtung zur Überprüfung der Funktion von Streulicht-Rauchmeldern, welche eine Messkammer mit einer Lichtpulse aussendenden Mess-Lichtquelle und einen Mess-Lichtempfänger aufweisen, mit einem Adapter, welcher eine synchron mit den Lichtpulsen der Mess-Lichtquelle betätigbare Prüf-Lichtquelle zur Beaufschlagung des Mess-Lichtempfängers mit Prüf-Lichtpulsen enthält.

Die Messkammer von Streulichtrauchmeldern ist bekanntlich möglichst dicht gegen Licht von aussen abgeschirmt, um den Melder gegen Fremdlicht weitestgehend immun zu machen. Dennoch kann diese Abschirmung nicht absolut sein, weil die Melder gegen die Aussenatmosphäre offen sein müssen, damit Rauch in die Messkammer eindringen kann. Um den Störungseinfluss des trotz der Abschirmung in die Messkammer gelangenden Fremdlichts zu minimieren, ist die Auswerteschaltung des Melders so ausgelegt, dass der Mess-Lichtempfänger nur auf solches Licht reagiert, welches innerhalb eines definierten Zeitfensters nach der Auslösung des jeweiligen Lichtpulses der Mess-Lichtquelle empfangen wird.

Bei einem in der EP-A-0 636 266 (US-A-5,523,744) beschriebenen Melderprüfer der eingangs genannten Art erfolgt die Betätigung des Prüf-Lichtsenders durch einen im Melderprüfer angeordneten zusätzlichen Lichtempfänger, der bei Empfang eines Lichtpulses der Mess-Lichtquelle die Prüf-Lichtquelle auslöst. Da wegen der erwähnten Abschirmung der Messkammer gegen Fremdlicht der zusätzliche Lichtempfänger die Lichtpulse nicht in jeder Relativposition des Melderprüfers zum Melder sondern nur in bestimmten Lagen empfangen kann, sind bei diesem Melderprüfer Positionierungsmittel vorgesehen, die gewährleisten, dass sich der Melderprüfer in der Prüfstellung immer in derselben Ausrichtung gegenüber dem Melder befindet.

In dieser Ausrichtung nehmen die Mess-Lichtquelle und der zusätzliche Lichtempfänger des Melderprüfers sowie die Prüf-Lichtquelle und der Mess-Lichtempfänger definierte Relativpositionen ein, in denen gewährleistet ist, dass die Lichtpulse der Mess-Lichtquelle auf den zusätzlichen Lichtempfänger und die Lichtblitze der Prüf-Lichtquelle auf den Mess-Lichtempfänger gelangen. Da die Positionierungsmittel das Vorhandensein entsprechender Führungsmittel an den Rauchmeldern voraussetzen, ist dieser Melderprüfer nur für Melder eines bestimmten Typs verwendbar und kann vom Prinzip her an Meldern ohne derartige Führungsmittel nicht verwendet werden.

Durch die Erfindung soll nun ein Melderprüfer angegeben werden, der in jeder beliebigen Ausrichtposition gegenüber dem zu prüfenden Melder einwandfrei funktioniert und der somit universal einsetzbar ist und an unterschiedliche Meldertypen einfach angepasst werden kann.

Die gestellte Aufgabe wird erfindungsgemäss dadurch gelöst, dass der Adapter einen auf das durch die Strompulse der Mess-Lichtquelle erzeugte magnetische Feld ansprechenden und die Prüf-Lichtquelle steuernden Detektor aufweist.

Beim erfindungsgemässen Melderprüfer werden also nicht mehr die von der Mess-Lichtquelle ausgesandten Lichtpulse als solche detektiert, sondern das durch die die Lichtpulse auslösenden Strompulse erzeugte magnetische Feld. Da dieses Feld den Melder allseitig und relativ homogen umgibt, kann der Melderprüfer die Lichtpulse in jeder beliebigen Ausrichtung gegenüber dem Melder detektieren.

Eine erste bevorzugte Ausführungsform der erfindungsgemässen Vorrichtung ist dadurch gekennzeichnet, dass der genannte Detektor durch eine Induktionsspule gebildet ist.

Eine zweite bevorzugte Ausführungsform der erfindungsgemässen Vorrichtung ist dadurch gekennzeichnet, dass der Adapter eine prismatische, schachtelartige Form aufweist und in der Art einer Fernbedienung gegen den zu prüfenden Rauchmelder richtbar oder auf die Kuppe eines auf einer Unterlage liegenden Rauchmelders stellbar ist.

Eine dritte bevorzugte Ausführungsform der erfindungsgemässen Vorrichtung ist dadurch gekennzeichnet, dass der Adapter eine rotationssymmetrische, an einem Ende offene, büchsenoder dosenartige Form aufweist und auf den zu prüfenden Melder aufsetzbar oder über diesen schiebbar ist, und dass die Induktionsspule an der Innenseite des Adapters angeordnet ist. Vorzugsweise ist die Induktionsspule in der Nähe des Randes an der offenen Seite des Adapters oder an dem der offenen Seite gegenüberliegenden Boden angeordnet.

Eine vierte bevorzugte Ausführungsform der erfindungsgemässen Vorrichtung ist dadurch gekennzeichnet, dass Mittel zur Reflexion der Prüf-Lichtpulse in die Messkammer vorgesehen sind. Diese Mittel zur Reflexion der Prüf-Lichtpulse, die selbstverständlich auch Mittel zu deren Streuung sein können, gewährleisten, dass in jeder beliebigen Ausrichtung des Melderprüfers gegenüber dem Melder ein ausreichender Anteil der Prüf-Lichtpulse in die Messkammer gelenkt wird und auf den Mess-Lichtempfänger gelangt.

Eine fünfte bevorzugte Ausführungsform der erfindungsgemässen Vorrichtung ist dadurch gekennzeichnet, dass die genannten Mittel zur Reflexion der Prüf-Lichtpulse durch einen an der Innenseite des Adapters angeordneten reflektierenden Belag gebildet sind.

Der erfindungsgemässe Melderprüfer kann vom Prinzip her zur Prüfung für jegliche Art von Streulichtmeldem verwendet werden, so dass auf das üblicherweise für die Melderprüfung verwendete relativ teure Prüfgas verzichtet werden kann. Das ergibt nicht nur eine Kostenersparnis sondern ermöglicht auch eine wesentlich raschere Prüfung ganzer Melderlinien, weil jeder Melder unmittelbar nach der Prüfung voll funktionsbereit ist und nicht so wie bei der Prüfung mit Prüfgas eine mit dem Prüfgas gefüllte Messkammer aufweist und dadurch durch Folgealarme die weitere Prüfung blockiert.

Die beiden Ausführungen des Adapters, entweder als kleines Kästchen in der Art einer Fernbedienung, oder als über den Melder schiebbare oder auf diesen aufsetzbare Dose, sind für verschiedene Anwendungen vorgesehen. Die Dosenform wird vorzugsweise immer dort verwendet, wo an einer Decke montierte Melder überprüft werden müssen, was vom Boden des betreffenden Raumers aus erfolgt. In diesem Fall ist der Adapter in ein haubenförmiges Gehäuse eingebaut, welches auf einem durch Verlängerungsrohre verlängerbaren Rohrstutzen befestigt ist.

Der Adapter in der Art einer Fernbedienung wird vorzugsweise in Prüflabors verwendet, wo die zu prüfenden Melder nicht an der Decke sondern auf einer Platte oder auf einem Prüftisch montiert sind, oder aber für innerhalb von Geräten oder Luftabzugskanälen montierte Melder, die für die dosenförmigen Adapter schwer zugänglich sind.

Eine weitere bevorzugte Ausführungsform der erfindungsgemässen Vorrichtung ist gekennzeichnet durch eine elektronische Schaltung zur Synchronisierung der Auslösung der Prüf-Lichtpulse mit den Lichtpulsen der Mess-Lichtquelle, welche Schaltung eine Stufe zur Ausblendung von Störpulsen aus dem von der Induktionsspule gelieferten Signal aufweist, welche einen Verstärker und einen elektronisch geregelten Spannungsteiler enthält, wobei durch den geregelten Spannungsteiler automatisch eine solche Verschiebung des Arbeitspunktes des Verstärkers erfolgt, dass die Störpulse ausgeblendet und die durch die Pulse der Mess-Lichtquelle verursachten Messpulse einwandfrei erkannt werden.

Im folgenden wird die Erfindung anhand eines Ausführungsbeispiels und der Zeichnungen näher erläutert; es zeigt:
- Fig. 1: eine schematische Darstellung eines erfindungsgemässen Melderprüfers; und
- Fig. 2: ein Blockschema der Schaltung zur Synchronisierung der Mess- und der Prüf-Lichtquelle.

Der in Fig. 1 dargestellte Melderprüfer dient zur Funktionskontrolle von Rauchmeldern vor Ort, also in der Regel von an der Decke eines Raumes montierten Meldern, und ist zu diesem Zweck so ausgebildet, dass er von unten auf die zu prüfenden Melder aufgesetzt oder über diese geschoben werden kann. Der Melderprüfer ist besonders für solche Melder geeignet, deren Gehäuse annähernd die Form einer Kugelkalotte oder eines Kegelstumpfes aufweist. Derartige Melder sind beispielsweise in den internationalen Modellschutz-Registrierungen DM/028 534 und DM/034 103 dargestellt. Dieser Hinweis ist nicht als Einschränkung auf die genannten Meldertypen zu verstehen; selbstverständlich ist der erfindungsgemässe Melderprüfer mit eventuellen geringen Anpassungen bei praktisch allen modernen Streulicht-Rauchmeldern einsetzbar.

Darstellungsgemäss besteht der Melderprüfer im wesentlichen aus einem rotationssymmetrischen, an einer Seite offenen, büchsenförmigen Adapter 1, aus einer an der Innenseite des Adapters 1 angeordneten Induktionsspule 2, aus einer in einem geringen Abstand vor dem Rand des Adapters 1 an dessen offener Seite angeordneten Lichtquelle 3 und aus einer im Bereich des Bodens des Adapters angeordneten Elektronik 4. Die Induktionsspule 2 kann so, wie in der Figur gezeigt, auf dem Boden des Adapters 1 oder auch an dessen oberem Rand, beispielsweise im Niveau der Lichtquelle 3, angeordnet sein.

Wie in der Figur durch einen ausschnittweise dargestellten Streulicht-Rauchmelder M angedeutet ist, wird der Melderprüfer auf den zu prüfenden Melder aufgesetzt oder gegebenenfalls über diesen geschoben. Für eine nähere Beschreibung des Rauchmelders M wird auf die EP-A-0 636 266, die EP-A-0 821 330 und auf die Streulichtmelder der Reihe *AlgoRex* (*AlgoRex -* eingetragenes Warenzeichen der Cerberus AG) verwiesen.

Der Rauchmelder M weist eine gegen Licht von aussen abgeschirmte Messkammer 5 mit einer Mess-Lichtquelle 6 und einem Mess-Lichtempfänger 7 auf, deren optische Achsen zueinander abgewinkelt sind und einander in einem zentralen Bereich der Messkammer 5 kreuzen. Die Mess-Lichtquelle 6 sendet kurze, intensive Lichtpulse in den zentralen Bereich der Messkammer 5, wobei aufgrund der gewählten Anordnung keine Lichtstrahlen auf direktem Weg von der Mess-Lichtquelle 6 zum Mess-Lichtempfänger 7 gelangen können. Daher "sieht" der letztere zwar den genannten zentralen Bereich der Messkammer 5, nicht aber die Mess-Lichtquelle 6. Das Licht der Mess-Lichtquelle 6 wird durch in die Messkammer 5 eindringenden Rauch gestreut, und ein Teil dieses Streulichts fällt auf den Mess-Lichtempfänger 7.

Da die Messkammer 5 so ausgebildet sein muss, dass Rauch in sie eindringen kann, kann auch die Lichtabschirmung der Messkammer keine vollständige sein, so dass mit einem, wenn auch sehr geringen, Fremdlichtanteil innerhalb der Messkammer 5 gerechnet werden muss. Zur Ausschaltung eventueller Störeinflüsse dieses restlichen Fremdlichts ist die Auswerteelektronik des Melders M so ausgebildet, dass der Mess-Lichtempfänger 7 nur dann auf von ihm empfangenes Streulicht reagiert, wenn dieses innerhalb eines bestimmten Zeitintervalls nach Aussendung eines Lichtpulses durch die Mess-Lichtquelle 6 bei ihm eintrifft. Die Aussendung eines Lichtpulses durch die Mess-Lichtquelle 6 öffnet also in der Auswerteelektronik ein Zeitfenster, so dass nur innerhalb dieses Zeitfensters erzeugte Empfangssignale des Mess-Lichtempfängers 7 verarbeitet werden.

Bei der mit dem dargestellten Melderprüfer vorzunehmenden Funktionsprüfung des Rauchmelders M wird den Lichtpulsen der Mess-Lichtquelle 6 intermittierendes Licht der nachfolgend als Prüf-Lichtquelle bezeichneten Lichtquelle 3 des Melderprüfers überlagert. Diese Prüf-Lichtpulse gelangen in die Messkammer 5 des Rauchmelders M und in dieser auf den Mess-Lichtempfänger 7; nach dem Empfang eines oder mehrerer Prüf-Lichtpulse wird dann im Melder M Alarm ausgelöst, der am Alarmindikator des Melders oder in der zugeordneten Signalzentrale erkannt wird. Diese Alarmauslösung dient als Kriterium dafür, dass der Melder funktionsfähig ist.

Um sicherzustellen, dass in jeder beliebigen Ausrichtung des Melderprüfers gegenüber dem Rauchmelder M ein möglichst grosser Anteil der Prüf-Lichtpulse in die Messkammer 5 gelenkt wird und auf den Mess-Lichtempfänger 7 gelangt, kann im Niveau der Prüf-Lichtquelle 3 ein streifenförmiger Bereich der Innenwand des Melderprüfers mit einem reflektierenden Belag 8 versehen sein.

Die Induktionsspule 2 detektiert das durch jeden Lichtpuls der Mess-Lichtquelle 6 erzeugte magnetische Feld und steuert die Prüf-Lichtquelle 3 so, dass diese innerhalb des genannten Zeitfensters Prüf-Lichtpulse aussendet. Zur Bündelung des genannten magnetischen Feldes auf die Induktionsspule 2 ist die letztere von einem nach oben offenen metallischen Zylinder 9 umgeben, der an seiner oberen Stirnseite durch eine magnetisch durchlässige Folie 10 abgedeckt sein kann. Die Folie kann aber auch oberhalb des Zylinders 9 angeordnet sein.

Der Adapter 1 ist in ein haubenförmiges Gehäuse 11 eingebaut, das auf eine Muffe 12 aufgesetzt ist. In die letztere ist ein Rohrstutzen 13 eingesetzt, auf den ein Verlängerungsrohr aufgeschoben werden kann. Mit mehreren dieser durch Rohrschellen miteinander verbindbaren Verlängerungsrohre können die Melder bis zu einer Raumhöhe von etwa 7 m überprüft werden. Die Stromversorgung des Melderprüfers erfolgt entweder durch Batterien oder durch ein Netzkabel, wobei das Batteriefach bzw. das Netzteil am untersten Verlängerungsrohr angeordnet ist. Dieses schachtelartige Geräteteil welches auch einen Schalter zum Ein- und Ausschalten des Melderprüfers enthält, ist in Fig. 1 mit dem Bezugszeichen BF bezeichnet. Das Gehäuse 11 kann mit dem Rohrstutzen 13 auch über eine gabelförmige Adapter (nicht dargestellt) verbunden sein, wie dies bei den Melderprüfern für die erwähnten *AlgoRex*-Melder der Fall ist.

Figur 2 zeigt ein Blockschaltbild der an den die Induktionsspule 2 enthaltenden Adapter 1 angeschlossenen Schaltung 4, die zur Synchronisierung der Prüf-Lichtquelle 3 mit der Mess-Lichtquelle 6 dient. Darstellungsgemäss enthält die Schaltung 4 eine an die Induktionsspule 2 angeschlossene erste Vorverstärkerstufe 14, ein an diese angeschlossenes Hoch-/Tiefpass-Filter 15, eine an das Filter 15 angeschlossenen zweite Vorverstärkerstufe 16, eine an die letztere angeschlossene Endstufe 17 und eine mit dieser bidirektional zusammenwirkende Stufe 18 zur Störpuls-Ausblendung und automatischen Verstärkungsregelung. An die Endstufe 17 ist ein aktves Zeitfilter 19 angeschlossen und an dieses eine Differenzauswertung 20. Der Differenzauswertung 20 ist eine Stufe 21 zur Erzeugung des elektrischen Pulses für die Auslösung des Prüf-Lichtpulses nachgeschaltet und dieser ein der Prüf-Lichtquelle 3 vorgeschalteter Spannungswandler 22. Der letztere ist vorzugsweise im Geräteteil BF (Fig. 1) angeordnet.

Die Prüf-Lichtquelle 3 ist durch eine Blitzlampe oder Blitzröhre, beispielsweise eine Xenon-Röhre, gebildet, und der Spannungswandler 22 dient zur Bereitstellung der für die Zündung der Blitzlampe erforderlichen Spannung. Vom Spannungswandler 22 ist eine zur Blitz-Störunterdrückung dienende Verbindung 23 zur Endstufe 17 vorgesehen.

Die beispielsweise durch eine Infrarotdiode (IRED) gebildete Mess-Lichtquelle 6 (Fig. 1) sendet in regelmässigen Abständen von beispielsweise 1 bis 3 Sekunden einen Lichtpuls aus, wodurch in der Induktionsspule 2 ein nachfolgend als Messpuls bezeichneter Spannungspuls MP von etwa 100 µs Dauer induziert wird. Dieser Messpuls ist sehr klein und beträgt einige wenige Millivolt.

Selbstverständlich werden in der Induktionsspule 2 nicht nur durch die Pulse der Mess-Lichtquelle Spannungspulse induziert, sondern auch durch die verschiedenen Kommunikationsströme auf den Melderleitungen. Von diesen mit SP bezeichneten Störpulsen unterscheiden sich die Messpulse MP im wesentlichen durch ihre deutlich tiefere Frequenz und durch ihre Dauer. Die in der Induktionsspule 2 induzierten Spannungspulse werden in der ersten Vorverstärkerstufe 14 verstärkt und anschliessend werden im Hoch-/Tiefpass-Filter 15 die gröbsten Störpulse ausgefiltert.

Nach einer weiteren Verstärkung in der zweiten Vorverstärkerstufe 16 gelangt das Signal in die Endstufe 17 und in die Stufe 18 zur Störpuls-Ausblendung und automatischen Verstärkungsregelung. In dieser Stufe, die im wesentlichen einen Verstärker, einen elektronisch geregelten Spannungsteiler und einen Speicherkondensator enthält, werden durch eine Verschiebung (offset) des Arbeitspunkts des Verstärkers durch den einstellbaren Widerstand die Messpulse MP und die Störpulse SP an verschiedene Seiten gegenüber der Nullinie verschoben, darstellungsgemäss die Messpulse MP in den negativen und die Störpulse SP in den positiven Bereich. Dadurch können die Störpulse SP einfach ausgeblendet werden. Durch den Spannungsteiler erfolgt eine automatische Regelung der Verstärkung.

Nach der Ausblendung der Störpulse SP in der Stufe 18 steht in der Endstufe 17 ein von Störpulsen weitestgehend gereinigter und durch einen charakteristischen Doppelpuls gebildeter Messpuls MP zur Verfügung, welcher eine steile Anstiegsflanke aufweist, die in der Folge zur Auslösung des Blitzes (Prüf-Lichtpuls) der Prüf-Lichtquelle 3 verwendet wird.

Da nicht ausgeschlossen werden kann, dass das Ausgangssignal der Endstufe 18 immer noch von Störpulsen verunreinigt ist, erfolgt im aktiven Zeitfenster 19 eine weitere Glättung und Dämpfung von eventuell noch vorhandenen Störungen, wodurch der Messpuls MP die dargestellte sägezahnartige Form erhält. Die Auslösung des Blitzes erfolgt dann, wenn der Messpuls MP einen bestimmten Schwellwert überschreitet. Um zu verhindern, dass der Blitz durch einen noch vorhandenen Störpuls ausgelöst wird, darf der Schwellwert nicht zu klein sein; andererseits darf er auch nicht zu gross sein, damit er auch von schwächeren Lichtpulsen der Mess-Lichtquelle entsprechenden kleineren Messpulsen ausgelöst werden kann. Darstellungsgemäss wird der genannte und mit SW bezeichnete Schwellwert in der Differenzauswertungsstufe 20 in die Mitte der Anstiegsflanke gelegt.

Beim Überschreiten des Schwellwerts SW durch die Anstiegsflanke des Messpulses MP wird in der Stufe 21 ein Puls für die Auslösung der Prüf-Lichtquelle (Blitzlampe) 3 erzeugt. Dieser Puls hat die dargestellte rechteckige Form und er dauert vorzugsweise etwas länger als der Messpuls MP, beispielsweise etwa 200 µs.

Die Blitz-Störunterdrückung, die zur Unterdrückung des störenden Einflusses des Blitzes der Prüf-Licht-quelle 3 auf die Verstärkungsregelung dient, weil diese für eine kurze Zeit nach der Blitzauslösung nicht wunschgemäss funktioniert, besteht darin, dass die in der Stufe 18 enthaltene Regelung für die Dauer des Blitzes gesperrt wird.

Alternativ zu der in Fig. 1 dargestellten Form kann der Adapter auch die Form eines länglichen Prismas in der Art einer Fernsteuerung für elektronische Geräte oder für Türöffner für Garagentore aufweisen. Ein solcher Adapter wird vorzugsweise zur Prüfung von Rauchmeldern in Labors oder in schwer zugänglichen Geräten oder Luftabzugskanälen verwendet. Dieser Adapter wird zur Überprüfung von Meldern entweder in einem knappen Abstand von den Meldern auf diese gerichtet, oder man stellt den Adapter auf die Kuppe der Melder, wenn diese auf einer horizontalen Platte oder einem horizontalen Tisch mit der Kuppe nach oben liegen. Praktische Versuche haben gezeigt, dass bei dieser Position des Adapters selbst bei Meldern mit einer geraden "Kuppe" die von der Prüf-Lichtquelle ausgesandten Prüf-Lichtpulse zum Mess-Lichtempfänger gelangen, was offensichtlich durch Streuung der Prüf-Lichtpulse an in der Raumluft enthaltenen Partikeln bewirkt wird.

Der Adapter enthält an seinem dem zu prüfenden Melder bei der Prüfung zugewandten Ende ein Austrittsfenster für den Durchtritt der Prüf-Lichtpulse sowie ein infrarotes Filter für diese, so dass die Lichtblitze nicht mehr als störend empfunden werden.

## Patentansprüche

1. Vorrichtung zur Überprüfung der Funktion von Streulicht-Rauchmeldern (M), welche eine Messkammer (5) mit einer Lichtpulse aussendenden Mess-Lichtquelle (6) und einen Mess-Lichtempfänger (7) aufweisen, mit einem Adapter (1), welcher eine synchron mit den Lichtpulsen der Mess-Lichtquelle betätigbare Prüf-Lichtquelle (3) zur Beaufschlagung des Mess-Lichtempfängers (7) mit Prüf-Lichtpulsen enthält, **dadurch gekennzeichnet, dass** der Adapter (1) einen auf das durch die Strompulse der Mess-Lichtquelle (6) erzeugte magnetische Feld ansprechenden und die Prüf-Lichtquelle (3) steuernden Detektor (2) aufweist.

2. Vorrichtung nach Anspruch 1, **dadurch gekennzeichnet, dass** der genannte Detektor durch eine Induktionsspule (2) gebildet ist.

3. Vorrichtung nach Anspruch 1 oder 2, **dadurch gekennzeichnet, dass** der Adapter eine prismatische, schachtelartige Form aufweist und in der Art einer Fernbedienung gegen den zu prüfenden Rauchmelder (M) richtbar oder auf die Kuppe eines auf einer Unterlage liegenden Rauchmelders stellbar ist.

4. Vorrichtung nach Anspruch 3, **dadurch gekennzeichnet, dass** der Adapter an seinem dem zu prüfenden Melder (M) bei der Prüfung zugewandten Ende ein Fenster für den Durchtritt der Prüf-Lichtpulse sowie ein infrarotes Filter für diese enthält.

5. Vorrichtung nach Anspruch 2, **dadurch gekennzeichnet, dass** der Adapter (1) eine rotationssymmetrische, an einem Ende offene, büchsen- oder dosenartige Form aufweist und auf den zu prüfenden Melder (M) aufsetzbar oder über diesen schiebbar ist, und dass die Induktionsspule (2) an der Innenseite des Adapters (1) angeordnet ist.

6. Vorrichtung nach Anspruch 5, **dadurch gekennzeichnet, dass** die Induktionsspule (2) in der Nähe des Randes an der offenen Seite des Adapters (1) oder an dem der offenen Seite gegenüberliegenden Boden angeordnet ist.

7. Vorrichtung nach Anspruch 5, **dadurch gekennzeichnet, dass** Mittel (8) zur Reflexion der Prüf-Lichtpulse in die Messkammer (5) vorgesehen, und dass diese Mittel durch einen an der Innenseite des Adapters (1) angeordneten reflektierenden Belag (8) gebildet sind.

8. Vorrichtung nach Anspruch 7, **dadurch gekennzeichnet, dass** die Prüf-Lichtquelle (3) in der Nähe des Randes an der offenen Seite des Adapters (1) angeordnet und der reflektierende Belag (8) durch einen dem genannten Rand benachbarten, streifenförmigen Bereich gebildet ist.

9. Vorrichtung nach Anspruch 6, **dadurch gekennzeichnet, dass** der die Induktionsspule (2) enthaltende Bodenteil des Adapters (1) durch eine Folie (10) abgedeckt ist.

10. Vorrichtung nach Anspruch 1 oder 2, **dadurch gekennzeichnet, dass** die Prüf-Lichtquelle (3) durch eine Blitzlampe gebildet ist.

11. Vorrichtung nach einem der Ansprüche 3 bis 10, **gekennzeichnet durch** eine elektronische Schaltung (4) zur Synchronisierung der Auslösung der Prüf-Lichtpulse mit den Lichtpulsen der Mess-Lichtquelle (6), welche Schaltung (4) eine Stufe (18) zur Ausblendung von Störpulsen (SP) aus dem von der Induktionsspule (2) gelieferten Signal aufweist, welche einen Verstärker und einen elektronisch geregelten Spannungsteiler enthält, wobei **durch** den geregelten Spannungsteiler automatisch eine solche Verschiebung des Arbeitspunktes des Verstärkers erfolgt, dass die Störpulse (SP) ausgeblendet und die **durch** die Pulse der Mess-Lichtquelle (6) verursachten Messpulse (MP) einwandfrei erkannt werden.

12. Vorrichtung nach Anspruch 11, **dadurch gekennzeichnet, dass** während der Dauer jedes Prüflicht-Pulses eine Sperrung des Reglers der Stufe (18) zur Ausblendung von Störimpulsen erfolgt.

## Claims

1. Device for testing the function of scattered-light smoke alarms (M), which comprise a measuring chamber (5) with a measuring light source (6), which transmits light pulses, and a measuring light receiver (7), with an adapter (1), which contains a test light source (3) actuatable in synchronism with the light pulses of the measuring light source, for acting on the measuring light receiver (7) with test light pulses, **characterized in that** the adapter (1) has a detector (2) that responds to the magnetic field generated by the current pulses of the measuring light source (6) and controls the test light source (3).

2. Device according to claim 1, **characterized in that** the said detector is formed by an induction coil (2).

3. Device according to claim 1 or 2, **characterized in that** the adapter has a prismatic, box-like form and can be directed in the manner of a remote control towards the smoke alarm (M) to be tested or can be placed onto the dome of a smoke alarm lying on a base.

4. Device according to claim 3, **characterized in that** at its end facing the alarm (M) to be tested during testing, the adapter contains a window for the passage of the test light pulses and an infrared filter for these.

5. Device according to claim 2, **characterized in that** the adapter (1) has a rotationally symmetrical pot- or can-shaped form, open at one end, and can be placed onto or slipped over the alarm (M) to be tested, and that the induction coil (2) is arranged on the inside of the adapter (1).

6. Device according to claim 5, **characterized in that** the induction coil (2) is arranged in the vicinity of the edge on the open side of the adapter (1) or on the bottom opposite the open side.

7. Device according to claim 5, **characterized in that** means (8) are provided for reflecting the test light pulses into the measuring chamber (5), and that these means are formed by a reflective coating (8) arranged on the inside of the adapter (1).

8. Device according to claim 7, **characterized in that** the test light source (3) is arranged in the vicinity of the edge on the open side of the adapter (1), and the reflective coating (8) is formed by a strip-shaped region adjacent to said edge.

9. Device according to claim 6, **characterized in that** the bottom part of the adapter (1) containing the induction coil (2) is covered by a foil (10).

10. Device according to claim 1 or 2, **characterized in that** the test light source (3) is formed by a flash lamp.

11. Device according to one of claims 3 to 10, **characterized by** an electronic circuit (4) for synchronizing the triggering of the test light pulses with the light pulses of the measuring light source (6), which circuit (4) has a stage (18) for gating interference pulses (SP) out of the signal supplied by the induction coil (2), which stage contains an amplifier and an electronically controlled voltage divider, the operating point of the amplifier being automatically offset by the controlled voltage divider such that the interference pulses (SP) are gated out and the measurement pulses (MP) produced by the pulses of the measuring light source (6) are recognized satisfactorily.

12. Device according to claim 11, **characterized in that** for the duration of each test light pulse, the controller of the stage (18) for gating out interference pulses is blocked.

## Revendications

1. Dispositif permettant de vérifier ou tester le fonctionnement de détecteurs de fumée (M) à diffusion de la lumière, qui présentent une chambre de mesure (5) avec une source de lumière de mesure (6) émettant des impulsions de lumière et avec un récepteur de lumière de mesure (7), le dispositif comprenant un adaptateur (1) renfermant une source de lumière de test (3) actionnée de manière synchronisée avec les impulsions de lumière de la source de lumière de mesure et destinée à alimenter le récepteur de lumière de mesure (7) en impulsions de lumière de test,
**caractérisé en ce que** l'adaptateur (1) comprend un capteur (2) qui agit en réponse au champ magnétique engendré par les impulsions de courant de la source de lumière de mesure (6), et commande la source de lumière de test (3).

2. Dispositif selon la revendication 1, **caractérisé en ce que** ledit capteur est formé par une bobine d'induction (2).

3. Dispositif selon la revendication 1 ou 2, **caractérisé en ce que** l'adaptateur présente une forme prismatique du type boîtier et peut, à la manière d'une commande à distance ou télécommande, être dirigé vers le détecteur de fumée (M) à tester ou être placé sur la calotte d'un détecteur de fumée monté sur une embase.

4. Dispositif selon la revendication 3, **caractérisé en ce que** l'adaptateur comprend à son extrémité dirigée, pendant le test, vers le détecteur de fumée (M) à tester, une fenêtre pour le passage des impulsions de lumière de test ainsi qu'un filtre à infrarouge pour celles-ci.

5. Dispositif selon la revendication 2, **caractérisé en ce que** l'adaptateur (1) présente une forme à symétrie de révolution, ouverte à une extrémité, du type boite ou cloche, et peut être appliqué sur le détecteur de fumée (M) à tester ou être posé sur ce détecteur, et **en ce que** la bobine d'induction (2) est disposée sur le côté intérieur de l'adaptateur (1).

6. Dispositif selon la revendication 5, **caractérisé en ce que** la bobine d'induction (2) est disposée à proximité du bord sur le côté ouvert de l'adaptateur (1), ou sur le fond opposé au côté ouvert.

7. Dispositif selon la revendication 5, **caractérisé en ce que** sont prévus des moyens (8) pour réfléchir les impulsions de lumière de test vers la chambre de mesure (5), et **en ce que** ces moyens sont formés par un revêtement (8) réfléchissant placé sur le côté intérieur de l'adaptateur (1).

8. Dispositif selon la revendication 7, **caractérisé en ce que** la source de lumière de test (3) est disposée à proximité du bord sur le côté ouvert de l'adaptateur (1), et le revêtement (8) réfléchissant est formé par une zone en forme de bande voisine dudit bord.

9. Dispositif selon la revendication 6, **caractérisé en ce que** la partie de fond de l'adaptateur (1) renfermant la bobine d'induction (2) est recouverte d'une feuille (10).

10. Dispositif selon la revendication 1 ou 2, **caractérisé en ce que** la source de lumière de test (3) est formée par une lampe à éclairs.

11. Dispositif selon l'une des revendications 3 à 10, **caractérisé par** un circuit électronique (4) destiné à synchroniser le déclenchement des impulsions de lumière de test avec les impulsions de lumière de la source de lumière de mesure (6), ce circuit (4) comprenant un étage (18) prévu pour la suppression des impulsions parasites (SP) dans le signal fourni par la bobine d'induction (2) et renfermant un amplificateur et un diviseur de tension régulé de manière électronique, le diviseur de tension régulé conduisant automatiquement à un décalage du point de fonctionnement de l'amplificateur tel, que les impulsions parasites (SP) soient supprimées et que les impulsions de mesure (MP) provoquées par les impulsions de la source de lumière de mesure (6) soient reconnues d'une manière impeccable.

12. Dispositif selon la revendication 11, **caractérisé en ce que** pendant la durée de chaque impulsion de lumière de test, il se produit un verrouillage du régulateur de l'étage (18) prévu pour la suppression des impulsions parasites.
